# EUROPÄISCHE PATENTSCHRIFT

(11) **EP 0 060 387 B1**
(45) Veröffentlichungstag und Bekanntmachung des Hinweises auf die Patenterteilung: **21.08.1985**
(21) Anmeldenummer: 82100953.7
(22) Anmeldetag: 10.02.1982
(51) Int. Cl.: B08B 7/04, G09F 7/00

(54) **Waschvorrichtung, insbesondere für Autobahnschilder**
Cleaning apparatus, particularly for motorway signs
Dispositif de lavage, notamment pour panneaux d'autoroutes

(30) Priorität: 17.03.1981 DE 3110216; 29.04.1981 DE 3116957
(43) Veröffentlichungstag der Anmeldung: 22.09.1982
(73) Patentinhaber: Doppstadt, Werner, D-42555 Velbert (DE)
(72) Erfinder: Doppstadt, Werner, D-42555 Velbert (DE)
(74) Vertreter: Wolgast, Rudolf, Dipl.-Chem. Dr.

## Beschreibung

Die Erfindung betrifft eine Waschvorrichtung für Straßenverkehrsschilder zur Anbringung an einem Fahrzeug, insbesondere für Autobahnschilder, enthaltend:
(a) einen an dem Fahrzeug angelenkten ersten Arm der durch eine druckmittelbetriebene Stellvorrichtung gegenüber dem Fahrzeug verschwenkbar ist,
(b) einen an dem ersten Arm angelenkten zweiten Arm, der durch eine druckmittelbetriebene Stellvorrichtung gegenüber dem ersten Arm verschwenkbar ist,
(c) einem an dem freien Ende des zweiten Armes angebrachten Waschkopf mit einem Träger (17) und einer darin gelagerten Welle, die eine Waschbürstenanordnung trägt und durch einen Antriebsmotor mit veränderlicher Drehzahl antreibbar ist, und mit einer der Waschbürstenanordnung zugeordneten Sprühvorrichtung, die an einen Tank für Reinigungsflüssigkeit anschließbar ist.

Es ist bekannt, Geräte austauschbar an einem Frontausleger eines Antriebsfahrzeugs anzubringen.

Der Frontausleger ist dabei an der Vorderseite der Antriebsmaschine so verankert, daß er nach beiden Seiten, also rechts und links vom Antriebsfahrzeug, verschwenkt werden kann, und er ist weiter so eingerichtet, daß seine Arme hydraulisch schwenkbar sind. Am freien Ende des Frontauslegers sind Arbeitsgeräte wie Schlegelmäher, Randstreifenmähköpfe, Waschvorrichtungen für Leitpfosten, Baumfräsen und andere auswechselbar befestigt, wobei die Arbeitsgeräte hydraulisch angetrieben und die Arme des Frontauslegers durch die hydraulischen Stellvorrichtungen in die jeweiligen Betriebsstellungen gebracht werden.

Durch die DE-A-2 802 161 ist eine Waschvorrichtung für Straßenverkehrsschilder gemäß dem Oberbegriff des Anspruchs 1 bekannt, die an der Rückseite eines Fahrzeugs angebracht ist. Das Fahrzeug trägt einen Tank für Reinigungsflüssigkeit. An dem Fahrzeug ist ein erster Arm angelenkt. Der erste Arm ist durch eine druckmittelbetriebene Stellvorrichtung gegenüber dem Fahrzeug verschwenkbar. An dem ersten Arm ist ein zweiter Arm angelenkt. Der zweite Arm ist ebenfalls durch eine druckmittelbetriebene Stellvorrichtung gegenüber dem ersten Arm verschwenkbar. An dem freien Ende des zweiten Armes ist ein Waschkopf angebracht. Der Waschkopf enthält einen Träger und eine darin gelagerte Welle, die eine Waschbürsten anordnung trägt. Die Welle und die Waschbürstenanordnung sind durch einen hydraulischen Antriebsmotor mit veränderlicher Drehzahl antreibbar. Der Waschbürstenanordnung ist eine Sprühvorrichtung zugeordnet, die an den Tank für Reinigungsflüssigkeit angeschlossen ist.

Bei der bekannten Waschvorrichtung verläuft die Welle im wesentlichen senkrecht zu dem zu waschenden Straßenverskehrsschild. Die Waschbürstenanordnung ist eine senkrecht zu der Welle angeordnete, scheibenartige Waschbürste. Eine solche scheibenartige Waschbürste erfaßt jeweils nur einen relativ kleinen Bereich des Straßenverkehrsschildes. Bei großflächigen Straßenverkehrsschildern, insbesondere Autobahnschildern, muß daher die Waschbürste mit zwei Freiheitsgraden zeilen- oder spaltenweise über das Straßenverkehrsschild geführt werden. Das erfordert besondere Aufmerksamkeit und Geschicklichkeit seitens des Benutzers.

Der Erfindung liegt die Aufgabe zugrunde, eine Waschvorrichtung der eingangs genannten Art so auszubilden, daß sie ohne besondere Anforderung an die Aufmerksamkeit und Geschicklichkeit des Benutzers die schnelle Reinigung von großflächigen Straßenverkehrsschildern, wie Autobahnschildern, gestatten.

Erfindungsgemäß wird diese Aufgabe dadurch gelöst, daß
(d) der zweite Arm mit dem Träger lösbar an einer Halterung angebracht ist, die an dem ersten Arm angelenkt ist und an welcher die Stellvorrichtung angreift,
(e) die in dem Träger der Waschbürstenanordnung gelagerte Welle eine Vielzahl von im Abstand zueinander angeordneten Waschbürsten trägt, so daß sich eine langgestreckte Bürstenstruktur ergibt,
(f) der Träger mit dem zweiten Arm über einen Anlenkzapfen gelenkig verbunden ist und
(g) Mittel vorgesehen sind, welche bei jeder Stellung der Arme eine vorgegebene Ausrichtung der Waschbürstenanordnung unter dem Einfluß der Schwerkraft gewährleisten.

Auf diese Weise kann eine solche Waschvorrichtung einfach anstelle z. B. eines Randstreifenmähkopfes an einen Frontausleger eines Fahrzeugs montiert werden. Die Waschbürstenanordnung überstreicht einen breiten Streifen, so daß in der Regel das gesamte Straßenverkehrsschild in einem Durchgang überstrichen werden kann. Es ist dafür gesorgt, daß dabei stets trotz der Schwenkbewegung der Arme eine vorgegebene Ausrichtung der Waschbürstenanordnung gewährleistet ist.

Ausgestaltungen der Erfindung sind Gegenstand der Patentansprüche 2 bis 15.

Zwei Ausführungsbeispiele der Erfindung sind nachstehend unter Bezugnahme auf die Zeichnungen näher erläutert. Es zeigt
Fig. 1 eine Vorderansicht des Frontauslegers bei einer ersten Ausführungsform der Waschvorrichtung;
Fig. 2 eine Ansicht der Sicherungseinrichtung bei der Waschvorrichtung nach Fig. 1;
Fig. 3 eine Gesamtansicht des Frontauslegers eines zweiten Ausführungsbeispiels der Waschvorrichtung nach der Erfindung;
Fig. 4 eine Teilansicht der Waschvorrichtung nach Fig. 3 mit vertikaler Arbeitsstellung des Trägers; und
Fig. 5 eine Detailansicht der Befestigungseinrichtung für den Träger bei der Waschvorrichtung nach Fig. 3 oder4.

Die Gesamtansicht von Fig. 1 stellt eine Vorderansicht eines Frontauslegers mit einer Waschvorrichtung, insbesondere für Autobahn-Verkehrsschilder, dar. Der Frontausleger ist in bekannter Weise an der Vorderseite eines (nicht dargestellten) Antriebsfahrzeugs, das ein UNI-MOG sein kann, angeordnet und entsprechend Fig. 1 zur vom Fahrer her gesehen rechten Seite des Antriebsfahrzeugs gerichtet. Der Frontausleger ist so ausgerichtet, daß er auch zu der vom Fahrer her gesehen linken Seite des Antriebsfahrzeugs verschwenkt werden kann, so daß die Waschvorrichtung auf jeder Seite des Antriebsfahrzeugs betrieben werden kann. Weiterhin läßt sich der Frontausleger auch koaxial zum Antriebsfahrzeug einstellen, wodurch die Waschvorrichtung in mindestens eine Transportstellung gebracht werden kann. Das Antriebsfahrzeug trägt einen Tank mit einer Reinigungsflüssigkeit. Die Verstellung und Einstellung des Frontauslegers sowie die Betätigung der Waschvorrichtung erfolgen mit bekannten und daher nicht im einzelnen beschriebenen hydraulischen Mitteln, die durch entsprechende, fahrerseitig angeordnete Bedienungselemente betätigt werden. Der Einfachheit und Übersichtlichkeit halber sind in den Abbildungen die verschiedenen Versorgungsleitungen nicht dargestellt. Die Waschvorrichtung ist somit für den Einmannbetrieb durch den Fahrer des Antriebsfahrzeugs ausgebildet.

Der Frontausleger besteht aus einem ersten Arm 1, der in bekannter und daher nicht im einzelnen dargestellter Weise an einer Verankerung 2 an der Vorderseite des Antriebsfahrzeugs so angeordnet ist, daß er um drei zueinander senkrechte Achsen verschwenkbar ist. Der erste Arm 1 besteht aus einem Profilrohr, in den Ausführungsbeispielen einem Vierkantrohr, das mit seinem inneren Ende an der Verankerung 2 angelenkt ist und an seinem freie Ende eine daran angelenkte Halterung 3 trägt. Mittig ist an dem ersten Arm 1 an dessen Unterseite ein Lager 4 befestigt, an dem die Kolbenstange 5 eines ersten Hydraulikzylinders 6, die eine erste hydraulische Stellvorrichtung bilden, angelenkt ist, der selbst an der Verankerung 2 angelenkt ist. Eine zweite hydraulische Stellvorrichtung enthält einen zweiten Hydraulikzylinder 7, dessen Kolbenstange 8 an der diesem zugekehrten Seite der Haltevorrichtung 3 angelenkt ist und der ebenfalls an dem Lager 4 angelenkt ist. Das Lager 4 trägt zu einem weiter unten beschriebenen Zweck einen verstellbaren Anschlag 9.

Die Halterung 3 ist an der von der Anlenkstelle der Kolbenstange 8 abgekehrten Seite mit einer Haltefläche 10 ausgebildet, an die die Außenfläche einer Buchse 11 angepaßt ist. In den Ausführungsbeispielen ist die Buchse 11 als ein Vierkantrohr und die Haltefläche 10 als eine Ebene Fläche ausgebildet. Durch die Buchse 11 verläuft der weiter unten beschriebene zweite Arm 12 des Frontauslegers, der ebenfalls ein Profilrohr bildet, in dem Ausführungsbeispiel ein Vierkantrohr. Die Buchse 11 und der zweite Arm 12, sowie ein diese umgreifender und an der Halterung 3 befestigter Sicherungsbügel 13, sind durch einen durchgehenden Zapfen 14 an der Halterung 13 angebracht, wobei die Buchse 11 an einer Seite der Haltefläche 10 anliegt. Der zweite Arm 12 ist dabei zur Höhenverstellung mit gegenüberliegenden Lochpaaren versehen, in die ein durch einen Splint 15 gesicherter Bolzen 15' eingesteckt ist. Der zweite Arm 12 ist um die Achse des Zapfens 14 schwenkbeweglich und dadurch aus der Ebene des Frontauslegers auslenkbar.

Der zweite Arm 12 trägt ein von dem ersten Arm 1 abgekehrtes, um einen Winkel von ca. 110° abgewinkeltes freies Ende 16. An das abgewinkelte freie Ende 16 ist ein Träger 17 von allgemein U-förmigem Querschnitt angelenkt, in dessen Schenkeln eine Welle 18 gelagert ist, die eine Vielzahl von im Abstand zueinander angeordneten Waschbürsten 19 trägt. Am inneren Schenkel des Trägers 17 ist ein Hydromotor 20 mit veränderlicher Drehzahl angeordnet, durch den die Welle 18 und damit die Waschbürsten 19 zum Umlauf mit einstellbarer Geschwindigkeit antreibbar ist. Eine in Fig. 1 nicht dargestellte Sprüheinrichtung, die in üblicher Weise aus über die Länge des Trägers 17 verteilten Sprühköpfen und aus einer Verteilerleitung besteht, die über eine hydraulisch betriebene Pumpe an den Tank mit Reinigungsflüssigkeit auf dem Antriebsfahrzeug angeschlossen ist, ist oberhalb der Waschbürsten 19 angeordnet.

Der Träger 17 ist über eine weitere hydraulische Stellvorrichtung aus einem Hydraulikzylinder 21, der an die Rückseite des abgewinkelten freien Endes 16 des zweiten Arms 12 angelenkt ist, und aus einer an dem Träger 17 über einen Lenker 23 angelenkten Kolbenstange 22 schwenkbar mit dem zweiten Arm 12 verbunden. Die Anordnung ist dabei so getroffen, daß der Totpunkt außerhalb des vorkommenden Schwenkbereichs des Trägers 17 liegt.

Die vorstehend beschriebene Waschvorrichtung kann in horizontaler und vertikaler Arbeitsstellung betrieben werden. Die horizontale Arbeitsstellung ist in Fig. 1 dargestellt. Zur Durchführung eines Waschvorganges werden zunächst das Antriebsfahrzeug und der Frontausleger so ausgerichtet, daß die Welle 18 mit den Waschbürsten 19 parallel zu der zu reinigenden Fläche des Verkehrsschildes verläuft und dieser anliegt. Die Auslenkung des zweiten Arms 12 aus der Ebene des Frontauslegers um den Zapfen 14 verhindert dabei eine Beschädigung des Verkehrsschildes. Dann werden die hydraulischen Stellvorrichtungen so betätigt, daß die Welle 18 mit den Waschbürsten 19 parallel zum oberen Rand des Verkehrsschildes ausgerichtet ist. Anschließend wird die hydraulische Pumpe eingeschaltet, die die Sprüheinrichtung mit Reinigungsflüssigkeit versorgt. und der Träger 17 mit Hilfe der hydraulischen Stellvorrichtungen langsam abwärtsbewegt, wobei die Fläche des Verkehrsschildes durch die daran ablaufenden Waschbürsten 19 gereinigt wird.

Zur Durchführung eines Waschvorganges in vertikaler Arbeitsstellung werden zunächst das Antriebsfahrzeug und der Frontausleger so ausgerichtet, daß die Welle 18 mit den Waschbürsten 19 parallel zu der zu reinigenden Fläche des Verkehrsschildes und der Träger 17 vertikal verläuft. Der zweite Arm 12 ist in dieser Stellung des Frontauslegers festgestellt, so daß kein Auslenkung aus der Ebene des Frontauslegers eintreten kann. Die Waschbürsten 19 liegen der zu reinigenden Fläche unter einem gewissen geringen Druck an, und nach Inbetriebnahme der Sprüheinrichtung wie oben wird die Fläche des Verkehrsschildes gereinigt, wenn die Welle 18 durch den Hydromotor 20 in Umlauf gesetzt und das Antriebsfahrzeug angetrieben wird.

Zu Transportzwecken kann die Waschvorrichtung an dem Frontausleger in zwei unterschiedliche Transportstellungen eingebracht werden. Für kürzere Transportwege wird der Träger 17 durch Einziehen der Kolbenstange 8 des zweiten Hydraulikzylinders 7 bis zur Vertikalstellung in Anlage an den Anschlag 9 nach innen geschwenkt. Der Winkel des abgewinkelten freien Endes 16 des zweiten Arms 12 ist so gewählt, daß das freie Ende 16 in dieser durch die Anlage an dem Anschlag 9 bestimmten voll eingezogenen Stellung des zweiten Arms 12 horizontal verläuft. Der weitere Hydraulikzylinder 21 wird dann so betätigt, daß der Träger 17 durch die Kolbenstange 22 in vertikale Einstellung gebracht wird. In dieser Einstellung beträgt die Gesamtbreite des Antriebsfahrzeugs mit der Waschvorrichtung weniger als 2,50 m, so daß für seinen Betrieb keine Sondergenehmigung erforderlich ist. Für längere Transportwege ist jedoch eine andere Einstellung zweckmäßiger. Dazu wird der erste Arm 1 in eine nach oben verlaufende Stellung eingebracht, in der die Ebene des Frontauslegers in der Längsmittelebene des Antriebsfahrzeugs verläuft. Der zweite Hydraulikzylinder 7 wird so weit ausgefahren, daß der zweite Arm 12 im wesentlichen horizontal verläuft. Der Hydraulikzylinder 21 und die Kolbenstange 22 werden dann so betätigt, daß der an dem abgewinkelten freien Ende 16 angelenkte Träger 17 in Richtung auf den ersten Arm 1 verschwenkt wird, bis der Träger 17 parallel zum zweiten Arm 12 und ebenfalls horizontal verläuft. Dazu weist der Träger 17 einen hochstehenden Anschlag 23 mit Führungsflächen zur Aufnahme des freien Endes 16 auf.

Das Auswechseln der Waschvorrichtung gegen ein anderes Arbeitsgerät geschieht verhältnismäßig einfach und rasch dadurch, daß der Zapfen 14 aus der Verbindung des zweiten Arms 12 und der Buchse 11 mit der Halterung 3 gelöst und der zweite Arm 12 aus der Buchse 11 entfernt wird. Dann wird der entsprechende Arm des anderen, jeweils gewünschten Arbeitsgerätes in die Buchse 11 eingeführt und diese mit der jeweiligen Befestigungseinrichtung an der Halterung 3 befestigt.

Für den Betrieb der Waschvorrichtung in horizontaler Arbeitsstellung ist es wichtig, daß der Träger 17 und die Welle 18 mit den Waschbürsten 19 stets horizontal eingestellt bleiben, und zwar unabhängig von den Einstellungen der hydraulischen Stellvorrichtungen. Dazu ist gemäß Fig. 1 ein Seil 30 vorgesehen, das von der Verankerung 2 aus über drei Seilführungen geführt und an der dritten Seilführung befestigt ist. Die Seilführungen bilden Sektoren 31, 32, 33, die in ihren Mittelpunkten an dem Frontausleger angeordnet sind und entlang deren Umfangsfläche das Seil 30 zwischen hochstehenden Rändern geführt ist. Der erste Sektor 31 bildet einen 90°-Sektor, der in bezug auf den Frontausleger nach außen, d. h. nach oben gerichtet und unverdrehbar an einem Anlenkzapfen 34 befestigt ist, der den ersten Arm 1 mit der Veränderung 2 verbindet. Der zweite Sektor 32 bildet einen 180°-Sektor, der in bezug auf den Frontausleger nach außen, d. h. nach oben gerichtet und unverdrehbar an einem Anlenkzapfen 34 befestigt ist, der den ersten Arm 1 und die Halterung 3 verbindet. Die Sektoren 31, 32 sind auf einer gedachten Linie, die die Anlenkzapfen 34 verbindet, angeordnet, der erste Sektor 31 unter einem Winkel von 45° zu und der zweite Sektor 32 auf der Linie. Der dritte Sektor 33 bildet einen 90°-Sektor, der entlang einer Horizontalen verläuft; er ist in bezug auf den Frontausleger nach außen, d. h. zum Träger 17 hin gerichtet und unverdrehbar an dem Anlenkzapfen 34 befestigt, der das abgewinkelte freie Ende 16 des zweiten Arms 12 mit dem Träger 17 verbindet. Die Sektoren 31, 32, 33 tragen Ausrichteelemente 35, durch die das Seil 30 geführt ist; dadurch wird sichergestellt, daß das Seil 30 unabhängig von der jeweiligen Einstellung des Frontauslegers stets in Anlage an den das Seil 30 führenden Umfangsflächen der Sektoren 31, 32, 33 gehalten ist. Zusätzlich ist dafür eine Spannrolle 36 an einem Ende eines an dem Träger 17 gelagerten Lenkers 37 vorgesehen, dessen anderes Ende an dem Träger 17 gelagert ist und unter der Spannung einer Feder 38 steht, durch die die Spannrolle 36 in Anlage an dem Seil 30 und dies unter Spannung gehalten wird.

Zweckmäßigerweise ist das Seil 30 mit einer (nicht gezeigten) Verlängerungseinrichtung versehen, die eine mechanische oder hydraulische Verlängerungseinrichtung sein kann und zwischen dem an der Verankerung 2 befestigten Ende des Seils 30 und dem ersten Sektor 31 angeordnet ist.

Soll die Waschvorrichtung in vertikaler Arbeitsstellung betrieben werden, so wird das Seil 30 entfernt.

Es ist zweckmäßig, die Auslenkung des Trägers 17 aus der Ebene des Frontauslegers durch Verschwenkung des zweiten Arms 12 um den Zapfen 14 nicht nur durch den Sicherungsbügel 13 zu begrenzen, sondern darüber hinaus eine Sicherungseinrichtung vorzusehen, die den zweiten Arm 12 nach Aufhören der Einwirkung einer Schwenkkraft wieder in die Ausgangslage zurückführt. Dazu ist die im einzelnen in Fig. 2 dargestellte Sicherungseinrichtung 40 vorgesehen. Die Sicherungseinrichtung 40 besteht aus einem allgemein rechteckigen, entlang der Quermittellinie einen Winkel von ca. 150° einschließenden Winkelrahmen 41, der an der Halterung 3 befestigt ist und die Buchse 11 mit dem zweiten Arm 12 an zwei gegenüberliegenden Seiten eng anliegend und an den anderen beiden gegenüberliegenden Seiten jeweils mit einem die Auslenkung der Buchse 11 bzw. des zweiten Arms 12 aus der Ebene des Frontauslegers begrenzenden Abstand umschließt. Der Winkel des Winkelrahmens 41 öffnet sich dabei nach oben in Richtung auf den Zapfen 14, und am Scheitelpunkt des Winkelrahmens 41 ist eine Rastvertiefung 42 ausgebildet. Ein Gewindebolzen 43 ist mit seinem oberen Ende an der Außenseite der Buchse 11 in einer Durchbohrung eines Wiederlagers 44 geführt und trägt an seinem unteren Ende eine Rolle 45. Eine Feder 46 umgibt den Gewindebolzen 43 und stützt sich an dem Widerlager 44 und einer auf dem Gewindebolzen 43 höhenverstellbaren, einen Federteller bildenden Mutter 47 ab, wobei die Federspannung je nach Bedarf durch Verstellung der Mutter 47 eingestellt werden kann. Die Sicherungseinrichtung 40 arbeitet wie folgt: Beim Auftreten einer hinreichend großen Querkraft an dem Träger 17 wird die Buchse 11 verschwenkt und damit die Rolle 45 gegen die Kraft der Feder 46 aus der Rastvertiefung 42 gehoben und entlang der durch den Winkelrahmen 41 bestimmten Bahn geführt. Beim Ausbleiben der Querkraft reicht die Spannung der Feder 46 in Verbindung mit der von dem verschwenkten Träger 17 ausgehenden Schwerkraft aus, um die Rolle 45 entlang dem Winkelrahmen 41 in die Rastvertiefung 42 und den Träger 17 in die Ausgangslage zurückzuführen, in der der Träger 17 und der zweite Arm 12 wieder in einer Ebene mit dem ersten Arm 1 des Frontauslegers angeordnet sind.

Die vorstehend beschriebene Waschvorrichtung ist besonders für Autobahn-Verkehrsschilder geeignet und bildet ein Arbeitsgerät, das rasch und einfach gegen andere, am Frontausleger eines Antriebsfahrzeugs angebrachte Arbeitsgeräte austauschbar ist. Die Waschvorrichtung kann eine vertikale und eine horizontale Arbeitsstellung einnehmen, wobei in der horizontalen Arbeitsstellung die horizontale Einstellung unabhängig von den verschiedenen Einstellungen des Frontauslegers sichergestellt ist und durch eine Sicherheitseinrichtung eine Auslenkung aus der Ebene des Frontauslegers ermöglicht und damit eine Beschädigung der zu reinigenden Verkehrsschilder vermieden wird.

Das in den Fig. 3 bis 5 dargestellte zweite Ausführungsbeispiel der Waschvorrichtung, das besonders für die Reinigung von quer oberhalb der Straße verlaufenden Verkehrsschildern geeignet ist, geht von dem gleichen Grundaufbau aus. Mit der Ausführung nach Fig. 1 und 2 gleiche Teile tragen daher in Fig. 3 bis 5 die gelichen Bezugszeichen.

Der Frontausleger besteht wie bei der Ausführung nach Fig. 1 und 2 aus einem ersten Arm 1, der in bekannter und daher nicht im einzelnen dargestellten Weise an einer Verankerung 2 an der Vorderseite des Antriebsfahrzeugs so angeordnet ist, daß er um drei zueinander senkrechte Achsen verschwenkbar ist. Der erste Arm 1 besteht aus einem Profilrohr, im Ausführungsbeispiel einem Vierkantrohr, das mit seinem inneren Ende an der Verankerung 2 angelenkt ist. Mittig ist an dem ersten Arm 1 an dessen Unterseite ein Lager 4 befestigt, an dem die Kolbenstange 5 eines ersten Hydraulikzylinders 6, die eine erste hydraulische Stellvorrichtung bilden, angelenkt ist, der selbst an der Verankerung 2 angelenkt ist. An dem freien Ende des ersten Arms 1 ist über einen Anlenkzapfen 34 das erste Ende eines zweiten Arms 12 angelenkt. Eine zweite hydraulische Stellvorrichtung enthält einen zweiten Hydraulikzylinder 7, dessen Kolbenstange 8 an der diesem zugekehrten Seite des zweiten Arms 12 angelenkt ist und der ebenfalls an dem Lager4 angelenkt ist.

Der zweite Arm 12 trägt an seinem freien Ende einen Pendelarm 50 (vgl. Fig. 5), der über einen Anlenkzapfen 34 und ein Abstandsstück 51 an dieses freie Ende angelenkt ist. Der Pendelarm 50 ist an seinem anderen Ende mit einer Befestigungseinrichtung 52 versehen, die gesichert mit einem Träger 17 der Waschvorrichtung verbunden wird. In dem dargestellten Ausführungsbeispiel ist die Befestigungseinrichtung 52 von vier von der Fläche des Pendelarms 50 vorstehenden Bolzen 53 gebildet, deren gegenseitige Abstände an die Außenabmessungen eines den Träger 17 bildenden Vierkantrohres angepaßt sind. Der Träger 17 wird zwischen die Bolzen 53 eingeschoben, so daß diese den Träger 17 umgreifen. An den vorstehenden freien Enden der Bolzen 53, die mit Gewinde versehen sind, wird eine Platte 54 mit (nicht dargestellten) Muttern befestigt. Die Sicherung der Befestigungseinrichtung 52 besteht aus einem (nicht dargestellten) Stift und fluchtenden Löchern 56 in dem Pendelarm 50, dem Träger 17 und der Platte 54, durch die der Stift gesteckt und mit einem Splint gesichert wird.

Der Träger 17 ist mit mittig angeordneten Löchern 56 versehen und über diese in der in Fig. 3 dargestellten horizontalen Anordnung mit dem Frontausleger verbunden. Durch weitere Löcher 56 nahe einem Ende des Trägers 17 wird auch die in Fig. 4 dargestellte vertikale Anordnung an dem Frontausleger ermöglicht.

Der Träger 17 ist von allgemein U-förmigem Querschnitt, und in seinen Schenkeln ist eine Welle 18 gelagert, die eine Vielzahl von im Abstand zueinander angeordneten Waschbürsten 19 trägt. Am inneren Schenkel des Trägers 17 ist ein Hydromotor 20 mit veränderlicher Drehzahl angeordnet, durch den die Welle 18 und damit die Waschbürsten 19 zum Umlauf mit einstellbarer Geschwindigkeit antreibbar ist. Eine in Fig. 3 nicht dargestellte Sprüheinrichtung, die in üblicher Weise aus über die Länge des Trägers 17 verteilten Sprühköpfen und aus einer Verteilerleitung besteht, die über eine hydraulisch betriebene Pumpe an einen Tank mit Reinigungsflüssigkeit auf dem Antriebsfahrzeug angeschlossen ist, ist den Waschbürsten 19 zugeordnet.

Bei der vorstehend beschriebenen Waschvorrichtung wird der Träger 17 unter Einwirkung der Schwekraft je nach der gewählten Verbindungsstelle mit dem Pendelarm 50 stets in horizontaler oder vertikaler Stellung gehalten. Soweit es beim Betrieb der Waschvorrichtung nur auf diese beiden Stellungen ankommt, kann auf eine an dem Pendelarm 50 angreifende weitere hydraulische Stellvorrichtung verzichtet werden.

Die vorstehend beschriebene Waschvorrichtung ist besonders für quer oberhalb einer Autobahn verlaufenden Verkehrsschilder geeignet und bildet ein Arbeitsgerät, das ebenfalls rasch und einfach gegen andere, am Frontausleger eines Antriebsfahrzeugs angebrachte Arbeitsgeräte austauschbar ist. Die Waschvorrichtung kann in eine vertikale und eine horizontale Arbeitsstellung eingebracht werden, die unabhängig von den verschiedenen Einstellungen des Frontauslegers eingehalten wird.

## Patentansprüche

1. Waschvorrichtung für Straßenverkehrsschilder zur Anbringung an einem Fahrzeug, insbesondere für Autobahnschilder, enthaltend:
(a) einen an dem Fahrzeug angelenkten ersten Arm (1) der durch eine druckmittelbetriebene Stellvorrichtung (5, 6) gegenüber dem Fahrzeug verschwenkbar ist,
(b) einen an dem ersten Arm (1) angelenkten zweiten Arm (12), der durch eine druckmittelbetriebene Stellvorrichtung (7, 8) gegenüber dem ersten Arm (1) verschwenkbar ist,
(c) einem an dem freien Ende des zweiten Armes (12) angebrachten Waschkopf mit einem Träger (17) und einer darin gelagerten Welle (18), die eine Waschbürstenanordnung trägt und durch einen Antriebsmotor (20) mit veränderlicher Drehzahl antreibbar ist, und mit einer der Waschbürstenanordnung zugeordneten Sprühvorrichtung, die an einen Tank für Reinigungsflüssigkeit anschließbar ist,
dadurch gekennzeichnet, daß
(d) der zweite Arm (12) mit dem Träger (17) lösbar an einer Halterung (3) angebracht ist, die an dem ersten Arm (1) angelenkt ist und an welcher die Stellvorrichtung (7, 8) angreift,
(e) die in dem Träger (17) der Waschbürstenanordnung gelagerte Welle (18) eine Vielzahl von im Abstand zueinander angeordneten Waschbürsten (19) trägt, so daß sich eine langgestreckte Bürstenstruktur ergibt,
(f) der Träger (17) mit dem zweiten Arm (12) über einen Anlenkzapfen (34) gelenkig verbunden ist und
(g) Mittel vorgesehen sind, welche bei jeder Stellung der Arme (1, 12) eine vorgegebene Ausrichtung der Waschbürstenanordnung unter dem Einfluß der Schwerkraft gewährleisten.

2. Waschvorrichtung nach Anspruch 1, dadurch gekennzeichnet, daß der zweite Arm (12) lösbar in einer Buchse (11) angeordnet und die Buchse (11) an einer Halterung (3) am freien Ende des ersten Arms (1) befestigt ist.

3. Waschvorrichtung nach Anspruch 2, dadurch gekennzeichnet, daß die Buchse (11) mit dem darin befindlichen Ende des zweiten Arms (12) aus der Bewegungsebene des ersten Armes (1) begrenzt auslenkbar und eine die Buchse (11) mit dem zweiten Arm (12) in diese Ebene zurückführende Sicherungseinrichtung (40) vorgesehen ist.

4. Waschvorrichtung nach Anspruch 3, dadurch gekennzeichnet, daß die Sicherungseinrichtung (40) aus einem fest mit der Halterung (3) verbundenen, die Buchse (11) an zwei gegenüberliegenden Seiten führenden Winkelrahmen (41) besteht, dessen tiefster Punkt in der Bewegungsebene des ersten Armes (1) angeordnet ist und eine Rastvertiefung (42) aufweist, und aus einem an der Buchse (11) geführten Gewindebolzen (43) besteht, der an dem Winkelrahmen (41) unter einstellbarer Belastung durch eine Feder (46) anliegt.

5. Waschvorrichtung nach einem der Ansprüche 1 bis 4, dadurch gekennzeichnet, daß der zweite Arm (12) ein unter einem Winkel im Bereich von 100° bis 130° abgewinkeltes freies Ende (16) aufweist.

6. Waschvorrichtung nach einem der vorstehenden Ansprüche, dadurch gekennzeichnet, daß als Mittel zur Ausrichtung der Waschbürstenanordnung der Träger (17) und eine Verankerung (2) des ersten Armes (1) am Fahrzeug durch ein Seil (30) verbunden sind, das über eine Seilführung geführt ist.

7. Waschvorrichtung nach Anspruch 6, dadurch gekennzeichnet, daß die Seilführung von unverdrehbar an Anlenkzapfen (34) des ersten und zweiten Arms (1, 12) befestigten Sektoren (31,32,33) gebildet ist, an deren Umfang das Seil (30) geführt ist.

8. Waschvorrichtung nach Anspruch 7, dadurch gekennzeichnet, daß der an dem Anlenkzapfen (34) am Innenende des ersten Arms (1) angeordnete erste Sektor (31) einen 90°-Sektor bildet, der unter einem Winkel von 45° zur Verbindungslinie mit dem zweiten Sektor (32) angeordnet und nach oben gerichtet ist, daß der an dem Anlenkzapfen (34) der Halterung (3) am freien Ende des ersten Arms (1) angeordnete zweite Sektor (32) einen 180°-Sektor bildet, der entlang der Verbindungslinie angeordnet und nach oben gerichtet ist, daß die gedachte Verbindungslinie zwischen den Anlenkzapfen (34) am ersten Arm (1) verläuft, und daß der an den Anlenkzapfen (34) des Trägers (17) an dem abgewinkelten freien Ende (16) des zweiten Arms (12) angeordnete dritte Sektor (33) einen 90°-Sektor bildet, der entlang der durch den Anlenkzapfen (34) verlaufenden Horizontalen angeordnet und nach außen zu dem Träger (17) hin gerichtet ist.

9. Waschvorrichtung nach einem der Ansprüche 6 bis 8, dadurch gekennzeichnet, daß die Seilführung den Sektoren (31, 32, 33) zugeordnete Ausrichteelemente (35) für das Seil (30) aufweist.

10. Waschvorrichtung nach einem der Ansprüche 6 bis 9, dadurch gekennzeichnet, daß eine federbelastete, an dem Träger (17) angeordnete und an dem Seil (30) angreifende Spannrolle (36) vorgesehen ist.

11. Waschvorrichtung nach einem der Ansprüche 6 bis 10, dadurch gekennzeichnet, daß das eine Ende des Seils (30) an der Verankerung (2) und das andere Ende an dem mit dem Träger (17) verbundenen dritten Sektor (33) befestigt ist.

12. Waschvorrichtung nach Anspruch 11, dadurch gekennzeichnet, daß als Mittel zur Ausrichtung der Waschbürstenanordnung zwischen dem ersten Ende des Seils (30) und dem ersten Sektor (31) eine Verlängerungseinrichtung vorgesehen ist.

13. Waschvorrichtung nach Anspruch 1, dadurch gekennzeichnet, daß der zweite Arm (12) einen an seinem freien Ende angelenkten Pendelarm (50) trägt, an dem der Träger (17) lösbar befestigt ist.

14. Waschvorrichtung nach Anspruch 13, dadurch gekennzeichnet, daß der Pendelarm (50) an seinem freien Ende eine an dem Träger (17) an mindestens zwei gegenüberliegenden Seiten angreifende Befestigungseinrichtung (52) aufweist.

15. Waschvorrichtung nach Anspruch 14, dadurch gekennzeichnet, daß eine Sicherung gegen eine Verstellung der Befestigungseinrichtung (52) gegenüber dem Träger (17) vorgesehen ist.

## Claims

1. Washing device for road traffic signs, adapted for being attached to a vehicle, particularly for motorway, signs, comprising:
(a) a first arm (1) pivoted on the vehicle and pivotable relative to the vehicle by a fluid operated actuating device (56),
(b) a second arm (12) pivoted on the first arm (1) and pivotable relative to the first arm (1) by a fluid-opeated actuacting device (7, 8),
(c) a washing head attached to the free end of the second arm (12) and comprising a carrier (17) and shaft (18) mounted therein, which carries a washing brush arrangement and is arranged to be driven by a driving motor (20) having veriable speed of rotation, and a spray device associated with the washing brush device and adapted to be connected to a reservoirfor cleaning liquid,
characterized in that
(d) the second arm (12) with the carrier (17) is detachably mounted on a support (3), which is pivoted on the first arm (1), the actuating device (7, 8) engaging this support (3),
(e) the shaft (18) mounted in the carrier (17) of the washing brush arrangement carries a plurality spaced washing brushes (19), such that an elongated brush structure results,
(f) the carrier (17) is pivoted on the second arm (12) through a pivotal pin (34), and
(g) means are provided, which ensure a predetermined alignment of the washing brush arrangement under the action of gravity, in each position of the arms (1,12).

2. Washing device as set forth in claim 1, characterized in that the second arm (12) is detachably arranged in a bushing (11) and the bushing (11) is fixed to a support (3) at the free end of the first arm (1).

3. Washing device as set forth in claim 2, characterized in that the bushing (11) together with the end of the second arm (12) located therein is arranged to be partially deflected out of the plane of movement of the first arm (1), and a safety device (40) returning the bushing (11) with the second arm (12) into this plane is provided.

4. Washing device as set forth in claim 3, characterized in that the safety device (40) consists of an angular frame (41) fixedly attached to the support (3) and guiding the bushing (11) on two opposed sides, the lowest point of said angular frame (41) being arranged in the plane of movement of the first arm (1) and has a detent recess (42), and consists of a threaded bolt (43) guided by the bushing (11), said bolt engaging the angular frame (41) under the action of an adjustable load exerted by a spring (46).

5. Washing device as set forth in anyone of the claims 1-4, characterized in that the second arm (12) has a free end (16) bent off at an angle within the range of 100° to 130°.

6. Washing device as set forth in anyone of the preceeding claims, characterized in that, as means for aligning the washing brush arrangement, the carrier (17) and an anchorage (2) of the first arm (1) on the vehicle are interconnected through a rope (30), which is guided by a rope guid means.

7. Washing device as set forth in claim 6, characterized in that the rope guide means is formed by non-rotatable sectors (31, 32, 33) attached to pivotal pins (34) of the first and the second arms (1, 12) the rope (30) being guided by the circumference of these sectors (31, 32, 33).

8. Washing device as set forth in claim 7, characterized in that the first sector (31) arranged at the pivotal pin (34) at the inner end of the first arm (1) forms a 90°-sector, which is arranged at an angle of 45° to the connecting line to the second sector (32) and points upwardly, that the second sector (32) arranged at the pivotal pin (34) of the support (3) at the free end of the first arm (1) forms a 180°-sector, which is arranged along the connecting line and points upwardly, that the national connecting line extends between the pivotal pins (34) at the first arm (1), and that the third sector (33) arranged at the pivotal pins (34) of the carrier (17) at the free end (16) bent of at an angle of the second arm (12) forms a 90°-sector, which is arranged along the horizontal extending through the pivotal pins (34) and points outwardly toward the carrier (17).

9. Washing device as set forth in anyone of the claims 6-8, characterized in that the rope guide means has aligning elements (35) for the rope (30) associated with the sectors (31, 32, 33).

10. Washing device as set forth in anyone of the claims 6-9, characterized in that a springloaded tensioning roller (36) is provided, which is arranged on the carrier (17) and engages the rope (30).

11. Washing device as set forth in anyone of the claims 6-10, characterized in that one end of the rope (30) is attached to the anchorage (2) and the other end ist attached to the third sector (33) connected with the carrier (17).

12. Washing device as set forth in claim 11, characterized in that a lengthening device is provided between the first end of the rope (30) and the first sector (31) as means for aligning the washing brush arrangement.

13. Washing device as set forth in claim 1, characterized in that the second arm (12) carries a swivelling arm (50) pivoted at its free end, the carrier (17) being detachably affixed thereto.

14. Washing device as set forth in claim 13, characterized in that the swivelling arm (50) has, at its free end, a fastening device (52) engaging the carrier (17) at least at two opposed sides.

15. Washing device as set forth in claim 14, characterized in that a safety device against displacement of the fastening device (52) relative to the carrier (17) is provided.

## Revendications

1. Dispositif de nettoyage pour des panneaux routiers, particulièrement pour des panneaux d'autoroutes, destiné à être monté sur un véhicule, et comprenant
(a) un premier bras (1) articulé au véhicule et pivotable relativement au véhicule par une disposition de commande (5, 6) actionnée parfluide,
(b) un deuxième bras (12) articulé au premier bras (1) et pivotable relativement à celui-là par une disposition de commande,
(c) une tête de nettoyage montée sur une extrémité libre du deuxième bras (12) et pourvue d'un support (17) et d'un arbre (18) monté dans celui-là, qui porte une disposition de brosses de nettoyage et qui est commandé par un moteur de commande (20) à nombre de tours variable, la tête de nettoyage étant, en outre, purvue d'un dispositif pulvérisateur associé à la disposition de brosses de nettoyage et raccordable à un réservoir pour liquide de nettoyage,
caractérisée par le fait que
(d) le deuxième bras (12) avec le support (17) est monté de manière détachable sur une fixation (3) articulée au premier bras (1) et à laquelle est appliquée la disposition de commande (7, 8),
(e) l'arbre (18) monté dans le support (17) de la disposition de brosses de nettoyage porte plusieurs brosses de nettoyage (19) espacées ent elles, de sorte qu'il en résulte une structure de brosse allongée,
(f) le support (17) est relié de manière articulable au deuxième bras (12) par l'intermédiaire d'un pivot d'articulation (34), et
(g) des moyens sont prévus qui assurent dans chaque position des bras (1, 12) un alignement prédéterminé de la disposition de brosses de nettoyage sous l'action de la force de gravité.

2. Dispositif de nettoyage selon la revendication 1, caractérisé par le fait que le deuxième bras (12) est disposé de manière détachable dans une douille (11), et que la douille (11) est fixée à une fixation (3) à l'extrémité libre du premier bras (1).

3. Dispositif de nettoyage selon la revendication 2, caractérisé par le fait que la douille (11) avec l'extrémité du deuxième bras (12) située dans celle-ci, est articulable limitativement hors du plan de mouvement du premier bras (1), et qu'un dispositif de sécurité (40) est prévu, ce dispositif ramenant la douille (11) avec le deux- iéme bras (12) dans ce plan.

4. Dispositif de nettoyage selon la revendication 3, caractérisé par le fait que le dispositif de sécurité (40) est constitué par un châssis angulaire (41) relié de manière fixe à la fixation (3) et guidant la douille (11) sur deux côtés opposé, le point le plus bas de ce châssis étant disposé dans le plan de mouvement et pourvu d'une encoche (42) et constitué d'un boulon fileté (43) guidé sur la douille (11) et appliqué au châssis angulaire (41) sous charge réglable par un ressort (46).

5. Dispositif de nettoyage selon l'une quelconque des revendications 1 à 4, caractérisé par le fait que le deuxième bras (12) présente une extrémité libre coudée sous un angle dans le domaine de 100° à 130°.

6. Dispositif de nettoyage selon l'une quelconque des revendications ci-dessus, caractérisé par le fait que, comme moyens appelés à aligner la disposition des brosses de nettoyage, le support (17) et un ancrage (2) du premier bras (1) sont reliés au véhicule par un câble (30) guidé à travers un guidage du câble.

7. Dispositif de nettoyage selon la revendication 6, caractérisé par le fait que le guidage du câble est formé par des secteurs (31,32,33) fixés de manière nonrotative à des pivots d'articulation (34) du premier et du deuxième bras (1, 12), le câble étant guidé sur sa circonférence.

8. Dispositif de nettoyage selon la revendication 7, caractérisé par le fait que le premier secteur (31) disposé au pivot d'articulation (34) à l'extrémité intérieur du premier bras (1), forme un secteur de 90° qui est disposé sous un angle de 45° relativement à la ligne de jonction avec le deuxième secteur (32) et qui est dressé vers le haut, par le fait que le deuxième secteur (32) disposé au pivot d'articulation (34) de la fixation (3) à l'extrémité libre du premier bras (1), forme un secteur de 180° qui est disposé le long de la ligne de jonction et qui est dressé vers le haut, par le fait que la ligne de jonction imaginaire s'étend entre les pivots d'articulation du premier bras (1), par le fait que le troisième secteur (33) disposé aux pivots d'articulation (34) du support (17) à l'extrémité libre coudée (16) du deuxième bras (12), forme un secteur de 90° qui est disposé le long de l'horziontale s'étendant à travers le pivot d'articulation (34) et qui est dressé vers l'extérieur, vers le support (17).

9. Dispositif de nettoyage selon l'une quelconque des revendication 6 à 8 caractérisé par le fait que le guidage du câble possède des éléments d'alignement (35) pour le câble (30) associés aux secteurs (31, 32, 33).

10. Dispositif de nettoyage selon l'une quelconque des revendications 6 à 9, caractérisé par le fait qu'une poulie de tension (36) chargée par ressort et prévue qui est disposée sur le support (17) et appliquée au câble (30).

11. Dispositif de nettoyage selon l'une quelconque des revendications 6 à 10, caractérisé par le fait que l'un des bouts du câble (30) est attaché à l'ancrage (2) et l'autre bout au troisième secteur (33) relié au support (17).

12. Dispositif de nettoyage selon la revendication 11, caractérisé par le fait que, comme moyens appelés à aligner la disposition de brosses de nettoyage, un dispositif d'allongement est prévu entre le premier bout du câble (30) et le premier secteur (31 ).

13. Dispositif de nettoyage selon la revendication 1, caractérisé par le fait que le deuxième bras (12) porte un bras pendulaire (50) articulé à son extrémité libre et auquel le support (17) est fixé d'une manière détachable.

14. Dispositif de nettoyage selon la revendication 13, caractérisé par le fait que le bras pendulaire (50) présente à son extrémité libre un dispositif de fixation (52) en contact avec le support (17) au moins de deux côtés opposés.

15. Dispositif de nettoyage selon la revendication 14, caractérisé par le fait qu'un blocage est prévu afin d'éviter que le dispositif de fixation (52) soit déplacé relativement au support. (17).
